# EUROPÄISCHE PATENTSCHRIFT

(11) **EP 0 268 187 B1**
(45) Veröffentlichungstag und Bekanntmachung des Hinweises auf die Patenterteilung: **10.11.1993**
(21) Anmeldenummer: 87116592.4
(22) Anmeldetag: 10.11.1987
(51) Int. Cl.: D04B 15/90

(54) **Warenabzugseinrichtung an Flachstrickmaschinen**
Article draw-off device at a flat bed knitting machine
Dispositif de tirage d'article pour métier à tricoter rectiligne

(30) Priorität: 11.11.1986 DE 3638374
(43) Veröffentlichungstag der Anmeldung: 25.05.1988
(73) Patentinhaber: UNIVERSAL Maschinenfabrik Dr. Rudolf Schieber GmbH & Co. KG, D-73461 Westhausen (DE)
(72) Erfinder:
(74) Vertreter: Geyer, Ulrich F., Dr. Dipl.-Phys.

(56) Entgegenhaltungen:
- DE-A- 3 217 395
- FR-A- 972 602
- GB-A- 2 118 216
- GB-A- 2 121 009

## Beschreibung

Die Erfindung betrifft eine Warenabzugseinrichtung an Flachstrickmaschinen, mit einer angetriebenen, aus mehreren Walzenelementen bestehenden Warenabzugswalze und mit den Walzenelementen zugeordneten Andruckrollen einer Warenandruckwalze, die auf einer gemeinsamen Schwenkwelle sitzen und einstellbar federnd gegen das jeweilige Walzenelement drückbar sind, wobei die Andruckrollen gemeinsam in variable Endstellungen einschwenkbar und aus diesen ausschwenkbar sind, und die Anpreßkraft jeder Andruckrolle einzeln verstellbar ist.

Aus der FR-A 2 079 540 ist eine Warenabzugseinrichtung der eingangs genannten Art bekannt. Der bekannte Warenabzug weist einen als Hilfsabzug dienenden Hakenabzug auf, der im Zusammenwirken mit dem Walzenabzug das Abziehen des Gestricks bewirkt. Die Justierung und Einstellung der Abzugskräfte ist durch den Walzenabzug nur begrenzt möglich, da der Umschließungswinkel bei der bekannten Anordnung immer konstant bleibt.

Aus der DE-A 2 648 612 ist eine Warenabzugseinrichtung bekannt, bei der das Gestrick mit einem Umschließungswinkel um die Warenabzugswalze läuft. Der Antrieb für die Abzugswalze erfolgt durch einen Getriebe-Drehfeldmagneten, der zur Änderung der Abzugskraft gesteuert wird. Die Warenabzugswalze ist dabei einstückig ausgebildet und besteht nicht aus mehreren Walzenelementen, sodaß eine individuelle Einstellung über die Maschinenbreite hinweg nicht möglich ist.

Eine Warenabzugseinrichtung, bei der die Warenabzugswalze einstückig ausgebildet ist, ist aus der DE-C 651 296 bekannt. Ein Antrieb der einstückigen Warenabzugswalze ist dort nicht zu erkennen.

Weiter ist durch die FR-A 972 602 bekannt geworden, einen von einer Jacquardeinrichtung intermittierend gesteuerten Elektromagneten vorzusehen, der im jeweils eingeschalteten Zustand über ein Hebelgestänge mehrere Andruckrollen gemeinsam von einer einstückigen Warenabzugswalze abhebt.

Die am häufigsten verwendete Warenabzugseinrichtung an Flachstrickmaschinen weisen im allgemeinen eine Warenahzugswalze und eine Warenandruckwalze auf. Das Gestrick, das von den Nadeln kommend zwischen den beiden Walzen hindurchläuft, wird von einer angetriebenen Warenabzugswalze gezogen. Die Warenandruckwalze hat die Aufgabe, das Gestrick an die Warenabzugswalze anzudrücken und den Umschlingungswinkel, den das Gestrick um die Warenabzugswalze durchläuft, festzulegen.

Damit der Warenabzug optimiert werden kann, besteht die Warenabzugswalze, wie beispielsweise aus der DE-PS 33 31 052 bekannt, aus einer der Nadelraumbreite entsprechenden Anzahl kurzer Walzenelemente, die unabhängig voneinander über einen bestimmten Drehwinkel federbelastet die Gestrickabzugskraft unterschiedlich beeinflussen. Die Warenandruckwalze weist ihrerseits federnd gegen die jeweiligen Walzenelemente drückbare Andruckrollen auf.

Um beim Stricken einen gleichmäßigen Gestrickabzug zu erhalten, müssen die Andruckrollen mehr oder weniger unterschiedlich in ihrer Andruckkraft justiert werden.

Die Justierung richtet sich nach dem zu verarbeitenden Garn und der Bindung des Gestricks, das abgezogen werden soll. Wenn die Andruckrollen so eingestellt sind, daß das Gestrick gleichmäßig abgezogen wird, wobei die Maschenreihen waagerecht ohne Bogen die Warenabzugseinrichtung verlassen, und anschließend die gesamte Andruckkraft gleichmäßig verändert werden muß, so müssen sämtliche Andruckrollen parallel verstellt und neu justiert werden.

Der Erfindung liegt die Aufgabe zugrunde, eine Warenabzugseinrichtung der eingangs beschriebenen Art zu schaffen, mit welcher ein einstellbarer, reproduzierbar gleichmäßiger Gestrickabzug erhalten wird.

Diese Aufgabe wird erfindungsgemäße dadurch gelöst, daß die Drehachse der Schwenkrolle gegenüber der Mittelachse der Warenabzugswalze parallel zu zwei Koordinatenachsen horizontal und vertikal verstellbar ist.

Die Drehachse der Schwenkrolle ist gegenüber der Mittelachse der Warenabzugswalze parallel zu zwei Koordinatenachsen horizontal und vertikal verstellbar und in Weiterbildung der Erfindung auf einem Kreisbogen um die Mittelachse der Warenabzugswalze schwenkbar. Hiermit läßt sich der Umschlingungswinkel α, den das Gestrick um die Warenabzugswalze durchläuft, den Abzugsverhältnissen angepaßt automatisch verstellen.

Vorteilhaft sind weiter die Andruckrollen jeweils einzeln elektromotorisch antreibbar.

Zum Ein- und Ausschwenken der Andruckrollen ist zweckmäßig ein an der Schwenkwelle axial angeordneter Elektromotor vorgesehen.

Weiter ist vorteilhaft zum Verstellen der Anpreßkraft der Andruckrollen jeweils ein auf je eine Druckfeder wirkender Schrittmotor vorgesehen.

Zum Parallelverstellen oder Schwenken der Schwenkwelle gegenüber der Warenabzugwalze ist zweckmäßig ein mit der Schwenkwelle verbundener Elektromotor vorgesehen.

Weiter sind zum Antreiben der Andruckrollen vorteilhaft einzelne Schrittmotore vorgesehen.

Der Elektromotor zum Ein- und Ausschwenken, der Schrittmotor zum Verstellen der Anpreßkraft, der Elektromotor zum Parallelverstellen oder Schwenken und/oder die Schrittmotoren zum Antreiben der Andruckrollen sind vorteilhaft über eine Maschinensteuerung der Flachstrickmaschine ansteuerbar.

Die Erfindung ist im folgenden an Ausführungsbeispielen und anhand der Zeichnungen näher beschrieben. In den Zeichnungen zeigen
- Fig 1: eine herkömmliche Warenabzugseinrichtung mit an der Warenabzugswalze anliegender Warenandruckwalze, schematisch im Querschnitt,
- Fig 2: eine Warenabzugseinrichtung wie in Fig 1, jedoch mit ausgeschwenkter Warenandruckwalze, und
- Fig 3: eine gemäß der Erfindung ausgebildete Warenabzugseinrichtung in der Stellung wie in Fig 1 dargestellt.

Die in den Fig 1 und 2 dargestellte Warenabzugseinrichtung weist eine aus mehreren Walzenelementen bestehende Warenabzugswalze 2 sowie eine aus mehreren Ändruckrollen 3 bestehende Warenandruckwalze auf. Ein Gestrick 1, das von den nicht dargestellten Nadeln kommend zwischen beiden Walzen hindurchläuft, wird von der angetriebenen Warenabzugswalze 2 abgezogen. Die Andruckrollen 3 der Warenandruckwalze haben die Aufgabe, das Gestrick 1 an die Warenabzugswalze 2 anzudrücken und den Umschlingungswinkel α, den das Gestrick 1 um die Warenabzugswalze 2 durchläuft, festzulegen. Damit der Warenabzug optimiert werden kann, besteht die Warenabzugswalze 2 aus einer der Nadelraumbreite entsprechenden Anzahl kurzer Walzenelemente, die unabhängig voneinander über einen bestimmten Drehwinkel federbelastet die Gestrickabzugskraft unterschiedlich beeinflussen. Jedem Walzenelement ist eine Andruckrolle 3 der Warenandruckwalze zugeordnet. Die Andruckrollen 3 sind auf einer mit einem Rasthebel oder Handgriff 4 versehenen, dreh- und rastbaren Schwenkwelle 5 so angebracht, daß sie den Walzenelementen der Warenabzugswalze 2 genau gegenüberstehen. Lager 6 der Andruckrollen 3 sind mit der Schwenkwelle 5 fest verbunden. Jede Andruckrolle 3 ist mit Hilfe einer Druckfeder 7 und einer Griffschraube 8 einstellbar federbelastet.

Die Schwenkwelle 5, die drehbar gelagert ist, nimmt zwei Positionen ein. Die eine Position ist die in Fig. 2 dargestellte ausgeschwenkte Lage, in der die Andruckrollen 3 nicht an der Warenabzugswalze 2 anliegen. Die andere Position ist die in Fig 1 dargestellte Lage, in der die Andruckrollen 3 an der Warenabzugswalze 2 anliegen und in dieser Stellung gerastet gehalten werden.

Um beim Stricken einen gleichmäßigen Gestrickabzug zu erhalten, müssen die Andruckrollen 3 mehr oder weniger unterschiedlich in ihrer Andruckkraft justiert werden. Die Justierung richtet sich nach dem zu verarbeitenden Garn und der Bindung des Gestricks das abgezogen werden soll. Die Andruckrollen 3 werden so eingestellt, daß das Gestrick 1 gleichmäßig abgezogen wird. Dies ist bestens erkennbar bei Farbringeln, wobei die Maschenreihen waagerecht ohne Bogen die Warenabzugseinrichtung verlassen müssen. Soll anschließend die gesamte Andruckkraft gleichmäßig verändert werden, dann müssen sämtliche Andruckrollen 3 parallel verstellt und neu justiert werden.

Das Aus- und Einschwenken der Andruckrollen 3 erfolgt mit Hilfe des Handgriffs 4, der auf der Schwenkwelle 5 verstiftet ist, und wird von Hand ausgeführt.

Fig 3 zeigt eine Warenabzugseinrichtung, die zum Erzielen eines automatisch einstellbaren, reproduzierbar gleichmäßigen Gestrickabzugs derart ausgebildet ist, daß die Andruckrollen 3 gemeinsam in variable Endstellungen einschwenkbar und aus diesen ausschwenkbar sind und die Anpreßkraft jeder Andruckrolle 3 einzeln elektromotorisch verstellbar ist.

Mittels eines an der Schwenkwelle 5 axial angeordneten Elektromotors 9 lassen sich die Andruckrollen 3 gemeinsam in variable eingeschwenkte Endstellungen, wie in Fig 3 dargestellt, elektromotorisch einschwenken, so daß die Basisstellung verschieden justierter Andruckrollen 3 am Gestrick 1 entsprechend verändert werden kann. Das Ausschwenken der Andruckrollen 3 erfolgt ebenfalls gemeinsam über den Elektromotor 9.

Weiter ist jeweils ein auf je eine Druckfeder 7 jeder einzelnen Andruckrolle 3 arbeitender Schrittmotor 11 vorgesehen, durch dessen Wirkung die Anpreßkraft der Andruckrollen 3 individuell verstellbar ist.

Ein mit der Schwenkwelle 5 verbundener Elektromotor 13 ermöglicht es, die Drehachse 10 der Schwenkwelle 5 gegenüber der Mittelachse 14 der Warenabzugswalze 2 entweder in zwei Koordinatenachsen horizontal und vertikal motorisch parallel zu verstellen (Doppelpfeile A), oder die Schwenkwelle 5 motorisch auf einem Kreisbogen um die Mittelachse 14 der Warenabzugswalze 2 zu schwenken (Doppelpfeile B). Damit läßt sich der Umschlingungswinkel α den Abzugsverhältnissen angepaßt automatisch und motorisch verstellen.

Um den Abzugsverhältnissen noch weiter anpaßbare Abzugskräfte erreichen zu können, kann mit jeder der Andruckrollen 3 ein einzelner Schrittmotor 12 zum Antreiben der Andruckrollen 3 vorgesehen sein.

Der Elektromotor 9, der Schrittmotor 11, der Elektromotor 13 und/oder die Schrittmotoren 12 sind vorteilhaft über eine nicht dargestellte Maschinensteuerung der Flachstrickmaschine ansteuerbar.

## Patentansprüche

1. Warenabzugseinrichtung an Flachstrickmaschinen, mit einer angetriebenen, aus mehreren Walzenelementen bestehenden Warenabzugswalze (2) und mit den Walzenelementen zugeordneten Andruckrollen (3) einer Warenandruckwalze, die auf einer gemeinsamen Schwenkwelle sitzen und einstellbar federnd gegen das jeweilige Walzenelement drückbar sind, wobei die Andruckrollen (3) gemeinsam in variable Endstellungen einschwenkbar und aus diesen ausschwenbar sind, und die Anpreßkraft jeder Andruckrolle (3) einzeln verstellbar ist, dadurch **gekennzeichnet**, daß die Drehachse (10) der Schwenkwelle (5) gegenüber der Mittelachse der Warenabzugswalze (2) parallel zu zwei Koordinatienachsen horizontal und vertikal verstellbar ist.

2. Warenabzugseinrichtung nach Anspruch 1, dadurch **gekennzeichnet**, daß die Verstellung elektromotorisch erfolgt.

3. Warenabzugseinrichtung nach Anspruch 1,
dadurch **gekennzeichnet,** daß die Drehachse (10) der Schwenkwelle (5) elektromotorisch auf einem Kreisbogen um die Mittelachse (14) der Warenabzugswalze (2) schwenkbar ist.

4. Warenabzugseinrichtung nach einem der Ansprüche 1 bis 3,
dadurch **gekennzeichnet,** daß die Andruckrollen (3) jeweils einzeln elektromotorisch antreibbar sind.

5. Warenabzugseinrichtung nach einem der Ansprüche 1 bis 4,
dadurch **gekennzeichnet,** daß zum Ein- und Ausschwenken der Andruckrollen (3) ein an der Schwenkwelle (5) axial angeordneter Elektromotor (9) vorgesehen ist.

6. Warenabzugseinrichtung nach einem der Ansprüche 1 bis 5,
dadurch **gekennzeichnet,** daß zum Verstellen der Anpreßkraft der Andruckrollen (3) jeweils ein auf je eine Druckfeder (7) wirkender Schrittmotor (11) vorgesehen ist.

7. Warenabzugseinrichtung nach einem der Ansprüche 2 bis 6,
dadurch **gekennzeichnet,** daß zum Parallelverstellen oder Schwenken der Schwenkwelle (5) gegenüber der Warenabzugswalze (2) ein mit der Schwenkwelle (5) verbundener Elektromotor (13) vorgesehen ist.

8. Warenabzugseinrichtung nach einem der Ansprüche 4 bis 7,
dadurch **gekennzeichnet,** daß zum Antreiben der Andruckrollen (3) einzelne Schrittmotoren (12) vorgesehen sind.

9. Warenabzugseinrichtung nach Anspruch 7 und 8
dadurch **gekennzeichnet,** daß
- der Elektromotor (9) zum Ein- und Ausschwenken,
- der Schrittmotor (11) zum Verstellen der Anpreßkraft,
- der Elektromotor (13) zum Parallelverstellen oder Schwenken und/oder
- die Schrittmotoren (12) zum Antreiben der Andruckrollen
über eine Maschinensteuerung der Flachstrickmaschine ansteuerbar sind.

## Claims

1. Fabric draw-off arrangement for a flat knitting machine, comprising a driven fabric draw-off member (2) consisting of a plurality of roller elements and pressure rollers (3) of a fabric pressure member, which are associated with the roller elements and which are mounted on a common rocker shaft and are adjustably and resiliently pressable against the respective roller element, which pressure rollers (3) can be pivoted together into and out of variable end positions, the pressure force of each pressure roller (3) being individually adjustable, characterized in that the rotation axis (10) of the rocker shaft (5) is horizontally and vertically adjustable relative to the central axis of the fabric draw-off member (2) parallel to two coordinate axes.

2. Fabric draw-off arrangement according to claim 1, characterized in that the adjustment is achieved by electro-motor means.

3. Fabric draw-off arrangement according to claim 1, characterized in that the rotation axis (10) of the rocker shaft (5) is pivotable by electro-motor means through a circular arc about the central axis (14) of the fabric draw-off member (2).

4. Fabric draw-off arrangement according to any of claims 1 to 3, characterized in that the pressure rollers (3) are respectively individually drivable by electro-motor means.

5. Fabric draw-off arrangement according to any of claims 1 to 4, characterized in that an electro-motor (9) is provided arranged axially on the rocker shaft (5) for pivoting of the pressure rollers (3) in and out.

6. Fabric draw-off arrangement according to any of claims 1 to 5, characterized in that a stepping motor (11) is provided acting on a respective pressure spring (7) for adjusting the pressure force of the pressure rollers (3).

7. Fabric draw-off arrangement according to any of claims 2 to 6, characterized in that for parallel adjustment or pivoting of the rocker shaft (5) relative to the fabric draw-off member (2) there is provided an electro-motor (13) connected to the rocker shaft (5).

8. Fabric draw-off arrangement according to any of claims 4 to 7, characterized in that for driving the pressure rollers (3) individual stepping motors (12) are provided.

9. Fabric draw-off arrangement according to claims 7 and 8, characterized in that an electro-motor (9) for pivoting in and out, a stepping motor (11) for adjusting the pressure force, an electro-motor (13) for parallel adjustment or pivoting and/or stepping motors (12) for individual drive of the pressure rollers are controllable via a machine control device of the flat knitting machine.

## Revendications

1. Dispositif d'enroulement du tissu sur des machines à tricoter rectilignes, présentant une ensouple d'enroulement (2) du tissu se composant de plusieurs éléments d'ensouple et présentant des galets de pression (3) d'un cylindre de pression du tissu, associés aux éléments d'ensouple, galets qui sont disposés sur un arbre pivotant commun et qui peuvent être pressés par ressort de manière réglable contre l'élément d'ensouple respectif, les galets de pression (3) pouvant prendre et quitter ensemble des positions finales variables et la force de pression de chaque galet de pression (3) étant réglable séparément, caractérisé en ce que l'axe de rotation (10) de l'arbre pivotant (5) est réglable verticalement et horizontalement parallèlement à deux axes de coordonnées par rapport à l'axe central de l'ensouple d'enroulement (2) du tissu.

2. Dispositif d'enroulement du tissu selon la revendication 1, caractérisé en ce que le réglage s'effectue par moteur électrique.

3. Dispositif d'enroulement du tissu selon la revendication 1, caractérisé en ce que l'axe rotatif (10) de l'arbre pivotant (5) peut pivoter par moteur électrique sur un arc de cercle autour de l'axe central (14) de l'ensouple d'enroulement (2) du tissu.

4. Dispositif d'enroulement du tissu selon l'une des revendications 1 à 3, caractérisé en ce que les galets de pression (3) sont entraînés chacun séparément par un moteur électrique.

5. Dispositif d'enroulement du tissu selon l'une des revendications 1 à 4, caractérisé en ce que pour le pivotement dans les deux sens des galets de pression (3), il est prévu un moteur électrique (9) disposé axialement sur l'arbre pivotant (5).

6. Dispositif d'enroulement du tissu selon l'une des revendications 1 à 5, caractérisé en ce que pour le réglage de la force de pression des galets de pression (3), il est prévu à chaque fois un moteur pas-à-pas (11) agissant sur un ressort à pression (7).

7. Dispositif d'enroulement du tissu selon l'une des revendications 2 à 6, caractérisé en ce que pour la mise en parallèle ou le pivotement de l'arbre pivotant (5) par rapport à l'ensouple d'enroulement (2) du tissu il est prévu un moteur électrique (13) relié à l'arbre pivotant (5).

8. Dispositif d'enroulement du tissu selon l'une des revendications 4 à 7, caractérisé en ce que pour l'entraînement des galets de pression (3), il est prévu des moteurs pas-à-pas séparés (12).

9. Dispositif d'enroulement du tissu selon les revendications 7 et 8, caractérisé en ce que
- le moteur électrique (9) pour le pivotement dans les deux sens
- le moteur pas-à-pas (11) pour le réglage de la force de pression,
- le moteur électrique (13) pour la mise en parallèle ou le pivotement et/ou
- les moteurs pas-à-pas (12) pour l'entraînement des galets de pression
peuvent être commandés par une commande mécanique de la machine à tricoter rectiligne.
